# EUROPÄISCHE PATENTSCHRIFT

(11) **EP 0 894 345 B1**
(45) Veröffentlichungstag und Bekanntmachung des Hinweises auf die Patenterteilung: **26.07.2000**
(21) Anmeldenummer: 97916424.1
(22) Anmeldetag: 02.04.1997
(51) Int. Cl.: H01R 12/32, H01R 12/18, H01R 4/48

(54) **ELEKTRISCHE ANSCHLUSSVORRICHTUNG UND VERWENDUNG DER ELEKTRISCHEN ANSCHLUSSVORRICHTUNG**
ELECTRICAL CONNECTION AND USE THEREOF
DISPOSITIF DE RACCORDEMENT ELECTRIQUE ET SON UTILISATION

(30) Priorität: 16.04.1996 DE 19614988
(43) Veröffentlichungstag der Anmeldung: 03.02.1999
(73) Patentinhaber: Tridonic Bauelemente GmbH, 6850 Dornbirn (AT)
(72) Erfinder: HARTMANN, Harald, A-6830 Rankweil (AT); ZVOKOLJ, Peter, A-6845 Hohenems (AT)
(74) Vertreter: Schmidt-Evers, Jürgen, Dipl.-Ing.
(86) Internationale Anmeldenummer: EP9701648
(87) Internationale Veröffentlichungsnummer: WO9739496

(56) Entgegenhaltungen:
- DE-A- 3 203 531
- DE-A- 3 710 394
- GB-A- 2 178 789
- US-A- 4 850 902
- US-A- 5 062 024
- US-A- 5 490 044
- PATENT ABSTRACTS OF JAPAN vol. 097, no. 002, 28.Februar 1997 & JP 08 280122 A (SUMITOMO WIRING SYST LTD)

## Beschreibung

Die vorliegende Erfindung betrifft eine elektrische Anschlußvorrichtung nach dem Oberbegriff des Anspruchs 1.

Insbesondere betrifft die Erfindung eine elektrische Anschlußvorrichtung zum Anschließen von elektrischen Anschlußleitungen an ein elektronisches Betriebsgerät für eine Lampe.

Als Verbindungselement zum elektrischen Verbinden einer Anschlußleitung mit dem elektronischen Betriebsgerät ist eine Anschlußklemme bekannt, die als Klemmeneinsatz in ein eigens gespritztes Kunststoffgehäuse eingebaut wird, wobei anschließend die gesamte Anordnung auf eine zu kontaktierende Leiterplatte aufgelötet wird. Mit der Anschlußklemme wird andererseits die elektrische Anschlußleitung verbunden, so daß die Anschlußklemme als Verbindungselement zwischen der elektrischen Anschlußleitung und der Leiterplatte bzw. Leiterplatine dient.

Eine derartige Anschlußvorrichtung bzw. ein derartiges Verbindungselement weist jedoch den Nachteil auf daß die Anschlußklemme mitsamt ihres Kunststofgehäuses auf die Leiterplatte gelötet werden muß. Die automatische Bestückung derartiger Klemmeinsätze ist somit sehr aufwendig und daher auch teuer. Außerdem ist die Maßgenauigkeit bei gelöteten Anschlußklemmen nicht zufriedenstellend, da sich Ungenauigkeiten aufgrund der Aufsummierung mehrerer Toleranzen ergeben, die zwischen den Anschlußklemmen und der Leiterplatte sowie zwischen der Leiterplatte und dem Gehäuse des Betriebsgerätes und zwischen dem Gehäuse und dem Einbauort der Leuchte zugelassen werden müssen. Eine ausreichend hohe Maßgenauigkeit ist jedoch insbesondere für Anwendungen, bei denen elektronische Betriebsgeräte in einer Leuchte automatisch verdrahtet werden sollen, von großer Bedeutung.

Eine Anschlußvorrichtung der eingangs genannten Art ist beispielsweise aus der US-A-5,490,044 bekannt. Diese Druckschrift offenbart eine elektrische Anschlußvorrichtung zum Verbinden mindestens einer elektrischen Anschlußleitung mit einer elektrischen Leiterplatte, wobei die Anschlußvorrichtung ein Gehäuse, Verbindungsmittel zum elektrischen Verbinden der Anschlußleitung mit der elektrischen Leiterplatte und Haltemittel zum Befestigen der elektrischen Leiterplatte aufweist. Die Verbindungsmittel umfassen dabei eine Anschlußklemme, die aus einem Streifen aus elektrisch leitfähigem Material C-förmig gebogen und in dem Gehäuse in einem entsprechenden Aufnahmeraum gehalten ist. Diese Anschlußklemme ist einerseits mit der Anschlußleitung durch eine im Gehäuse ausgebildete Öffnung von außen mit Hilfe eines Schneidklemmkontaktes kontaktierbar und kontaktiert andererseits automatisch die montierte elektrische Leiterplatte.

Ausgehend von dem vorstehend beschriebenen Stand der Technik ist es eine Aufgabe der vorliegenden Erfindung, eine elektrische Anschlußvorrichtung vorzuschlagen, bei welcher die elektrische Verbindung bzw. der elektrische Anschluß der Anschlußleitung mit der elektrischen Leiterplatte erleichtert wird.

Des weiteren soll eine einfachere und billigere Herstellung der Anschlußvorrichtung möglich sein.

Die oben genannte Aufgabe wird durch die Merkmale des Anspruchs 1 gelöst.

Die erfindungsgemäße Ausgestaltung der elektrischen Anschlußvorrichtung ermöglicht den Einbau der Anschlußklemme in dem Gehäuse vor Einbau der elektrischen Leiterplatte, so daß nach Einbau der Leiterplatte diese automatisch durch einen federnden Kontakt eines Endes der Anschlußklemme kontaktiert wird, wodurch die elektrische Verbindung erleichtert wird. Ferner bedingt die erfindungsgemäße Ausgestaltung der Anschlußklemme in Form eines Steckklemmkontaktes einen deutlich geringeren Arbeitsaufwand zum Kontaktieren der Anschlußleitung als beispielsweise ein Schneidklemmkontakt. Die sichere Kontaktierung der Anschlußleitung wird weiter durch die mittels Paßsitz in dem Aufnahmeraum des Gehäuses gehaltene Anschlußklemme gewährleistet, da die Anschlußklemme somit bei entsprechender Druckbeaufschlagung nicht mehr nach innen in das Gehäuse geschoben werden kann.

Die Unteransprüche geben vorteilhafte Ausbildungen der erfindungsgemäßen Anschlußvorrichtung bzw. des erfindungsgemäßen Verbindungselements an.

Die Erfindung wird nachfolgend unter Bezugnahme auf die Zeichnung näher beschrieben. Es zeigen:
Fig. 1 und 2 ein erstes Ausführungsbeispiel der erfindungsgemäßen Anschlußvorrichtung, wobei Fig. 1 eine Querschnittsansicht entlang der Linie AA' der in Fig. 2 dargestellten Anschlußvorrichtung und Fig. 2 die in Fig. 1 dargestellte Anschlußvorrichtung von unten zeigt,
Fig. 3 und 4a - 4c ein Ausführungsbeispiel eines erfindungsgemäßen Verbindungselements.

Fig. 1 zeigt ein erstes Ausführungsbeispiel der erfindungsgemäßen Anschlußvorrichtung in einer Teil-Querschnittsansicht entlang der in Fig. 2 dargestellten Linie AA'. Fig. 2 zeigt das erste Ausführungsbeispiel von unten.

In Fig. 1 ist eine elektrische Anschlußvorrichlung für ein elektronisches Betriebsgerät für Lampen dargestellt. Die Anschlußvorrichtung umfaßt ein aus einem Gehäuseoberteil 3 und einem Gehäuseunterteil 2 bestehendes Gehäuse mit einem Aufhahmeraum 9 für ein elektrisches Verbindungselement 1. Das Verbindungselement 1 ist als Anschlußklemme bzw. als Klemmeneinsatz ausgebildet und wird in den entsprechenden Aufnahmeraum 9 eingesetzt und dort vorzugsweise durch Paßsitz mittels Reibung bzw. Haftung gehalten. Ebenso ist auch ein Halten der Anschlußklemme in dem Aufnahmeraum 9 mit Hilfe einer Schraubenverbindung denkbar. Die Anschlußvorrichtung weist mindestens eine Öffnung 8 zum Einführen mindestens eines Anschlußdrahts 19 auf.

Der in Fig. 1 und 2 gezeigte gebogene Klemmeneinsatz 1 ist näher in Fig. 3 dargestellt. Fig. 4a und 4b zeigen die Anschlußklemme 1 ungebogen in der ursprünglichen Streifenform. Fig. 4a zeigt den Streifen in Seitenansicht und Fig. 4b zeigt den Streifen in Draufsicht. Fig. 4c zeigt den in Fig. 4b dargestellten Streifen aus einem elektrisch leitfähigem Material in Querschnittsansicht entlang der Linie BB'.

Der in Fig. 4a bis 4c gezeigte Streifen ist derart gebogen, daß die Anschlußklemme die in Fig. 1 und 3 gezeigte Form aufweist. Die Anschlußklemme ist als Steckklemme mit einem Steckklemmkontakt für einen Anschlußdraht ausgebildet. Der Anschlußdraht wird dabei zwischen Aufbiegungen 13 einer Auflagefläche 12, die die beiden Enden 10 und 11 der Anschlußklemme 1 verbindet, und dem einen Ende 11 der Anschlußklemme gehalten, wobei dieses Ende 11 eine V-förmige Ausstanzung 14 aufweist. Das andere Ende 10 der Anschlußklemme dient zum Kontaktieren einer in Fig. 1 und 2 dargestellten elektrischen Schaltungseinheit 4.

Die Schaltungseinheit 4 kann insbesondere eine Leiterplatine eines elektronischen Betriebsgerätes für Lampen sein. Aus Fig. 1 ist ersichtlich, daß die Anschlußklemme bzw. der Klemmeneinsatz 1 derart ausgebildet und in den entsprechenden Aufnahmeraum 9 des Gehäuses 2, 3 derart eingesetzt ist, daß das freie Ende 10 der Anschlußklemme 1 automatisch ein entsprechendes Kontaktfeld der Leiterplatine 4 kontaktiert, wenn diese in das Gehäuse der Anschlußvorrichtung eingesetzt wird. Zu diesem Zweck ist das freie Ende 10 der Anschlußklemme 1 derart gebogen, daß es am Boden des Gehäuseunterteils 2 aufliegt und federnd das entsprechende Kontaktfeld bzw. eine entsprechende Leiterbahn der Leiterplatine elektrisch kontaktiert.

Somit ist ohne Löten ein stets sicherer elektrischer Kontakt der Leiterplatine 4 gewährleistet. Zudem erfolgt die Kontaktierung der Leiterplatine 4 erst bei der Endmontage des elektronischen Betriebsgeräts, d.h. automatisch beim Einsetzen der Leiterplatine 4 in das Gehäuse der Anschlußvorrichtung.

Wie aus Fig. 1 und 2 ersichtlich ist, weist die Anschlußvorrichtung Schnapphaken oder sonstige Haltemittel 6 zum Befestigen und Fixieren der Leiterplatine 4 in dem Gehäuseunterteil 2 auf. Zudem ist in dem Gehäuse 2, 3 eine weitere Öffnung 7 vorgesehen, die ein Einführen eines entsprechenden Werkzeuges erlaubt, um den Klemmkontakt zwischen der Anschlußklemme 1 und dem Anschlußdraht 19 zu lösen. Zu diesem Zweck muß mit dem Werkzeug ein Druck auf das eine Ende 11 der Anschlußklemme 1 ausgeübt werden, um den eingeklemmten Anschlußdraht wieder freizugeben. Ebenso weist die Anschlußvorrichtung bzw. das Gehäuseunterteil 2 eine Ausnehmung 5 zur Aufnahme entsprechender Halterungsmittel - z.B. einer Schraubenverbindung - auf, die das Gehäuse bzw. das elektronische Betriebsgerät mit einem Leuchtengehäuse verbinden.

Fig. 2 zeigt, daß vorteilhafterweise mehrere Klemmeinsätze bzw. Anschlußklemmen 1 nebeneinander angeordnet sind. Somit kann bedarfsabhängig, d.h. abhängig von dem Gerätetyp, bei der Endmontage die gewünschte Polzahl gewählt werden. Es wird dabei lediglich abhängig von der gewählten Polzahl die benötigte Anzahl von Anschlußklemmen bzw. Klemmeinsätzen 1 in die entsprechenden Aufnahmeräume 9 des Gehäuses 2, 3 der Anschlußvorrichtung eingesetzt. Die nicht benötigten Aufnahmeräume bleiben frei und sind ausreichend schmal, so daß ein Verschließen dieser Räume nicht notwendig ist. Durch diese Walhmöglichkeit während der Endmontage des elektronischen Betriebsgeräts wird die Montage deutlich erleichtert, da nicht für unterschiedliche Gerätetypen unterschiedliche Arten von Anschlußklemmen vorgefertigt werden müssen.

## Patentansprüche

1. Elektrische Anschlußvorrichtung zum Verbinden mindestens einer elektrischen Anschlußleitung (19) mit einer elektrischen Leiterplatte (4),
mit einem Gehäuse (2, 3),
mit Haltemittel (6) zum Befestigen der elektrischen Leiterplatte (4) in dem Gehäuse (2, 3), und
mit Verbindungsmitteln (1) zum elektrischen Verbinden der Anschlußleitung (19) mit der elektrischen Leiterplatte (4),
wobei die Verbindungsmittel eine in dem Gehäuse (2, 3) in einem entsprechenden Aufnahmeraum (9) gehalten Anschlußklemme (1) umfassen, die aus einem Streifen aus elektrisch leitfähigem Material derart gebogen ist, daß ein Ende (10) des Streifens die elektrische Leiterplatte (4) nach deren Montage in der Anschlußvorrichtung automatisch elektrisch kontaktiert,
und wobei die Anschlußklemme (1) mit der Anschlußleitung (19) durch eine im Gehäuse (2, 3) ausgebildete Öffnung (8) von außen kontaktierbar ist,
**dadurch gekennzeichnet,**
daß die Anschlußklemme einen Steckklemmkontakt (12, 13; 17) zum Kontaktieren der elektrischen Anschlußleitung (19) bildet und in dem Aufnahmeraum (9) durch Paßsitz gehalten ist,
und daß die Anschlußklemme (1) aus dem Streifen derart gebogen ist, daß das andere Ende (11) des Streifens mit einem die beiden Enden (11, 10) des Streifens verbindenden Übergangsbereich (12) den Steckklemmkontakt (12, 13; 17) bildet.

2. Anschlußvorrichtung nach Anspruch 1,
**dadurch gekennzeichnet,**
daß die Anschlußklemme (1) in der Nähe des einen Endes (10) am Boden des Gehäuses (2, 3) abgestützt ist.

3. Anschlußvorrichtung nach Anspruch 1 oder 2,
**dadurch gekennzeichnet,**
daß das eine Ende (10) die elektrische Leiterplatte (4) federnd kontaktiert.

4. Anschlußvorrichtung nach einem der vorhergehenden Ansprüche,
**dadurch gekennzeichnet,**
daß das Gehäuse (2, 3) eine weitere Öffnung (7) zum Lösen der Verbindung zwischen der elektrischen Anschlußleitung (19) und der Anschlußklemme (1) aufweist.

5. Anschlußvorrichtung nach einem der vorhergehenden Ansprüche,
**dadurch gekennzeichnet,**
daß die Verbindungsmittel eine Mehrzahl von identisch aufgebauten elektrischen Anschlußklemmen (1) umfassen, die jeweils getrennt voneinander mit einer elektrischen Anschlußleitung (19) verbindbar sind.

6. Anschlußvorrichtung nach Anspruch 5
**dadurch gekennzeichnet,**
daß die Anschlußklemmen (1) nebeneinander, insbesondere parallel zueinander, angeordnet sind.

7. Anschlußvorrichtung nach einem der vorhergehenden Ansprüche,
**gekennzeichnet durch**
Halterungsmittel (5) zum Befestigen der Anschlußvorrichtung an einem weiteren Gehäuse, insbesondere an einem Lampengehäuse.

8. Verwendung einer elektrischen Anschlußvorrichtung nach einem der vorhergehenden Ansprüche in einem elektronischen Betriebsgerät für mindestens eine Lampe zum Verbinden mindestens einer Anschlußleitung (19) mit dem elektronischen Betriebsgerät.

## Claims

1. Electrical terminal device fo connecting at least one electrical connection line (19) with an electrical circuit board (4),
having a housing (2, 3),
having retaining means (6) for securing the electrical circuit board (4) in the housing (2, 3),
having connection means (1) for the purpose of electrical connection of the connection line (19) to the electrical circuit board (4),
the connection means including a terminal clamp (1), retained in the housing (2, 3) in a corresponding receiving space (9), which terminal clamp is so bent of a strip of electrically conductive material that one end (10) of the strip automatically electrically contacts the electrical circuit board (4) after installation thereof in the terminal device,
and the terminal clamp (1) being contactable with the connection line, from the outside, through an opening (8) formed in the housing (2, 3)
characterised in that,
the terminal clamp forms a plug clamp contact (12, 13; 17) for contacting the electrical connection line (19) and is retained in the receiving space by press-fitting,
and in that terminal clamp (1) is so bent from the strip that the other end (11) of the strip forms, with a transitional region (12) connecting the two ends (11, 10) of the strip, the plug clamp contact (12, 13; 17).

2. Terminal device according to claim 1,
characterised in that,
the terminal clamp (1) is, in the vicinity of the one end (10), supported on the floor of the housing (2, 3).

3. Terminal device according to claim 1 or 2,
characterised in that,
the one end (10) contacts the electrical circuit board (4) in sprung manner.

4. Terminal device according to any preceding claim,
characterised in that,
the housing (2, 3) has a further opening (7) for releasing the connection between the electrical connection line (19) and the terminal clamp (1).

5. Terminal device according to any preceding claim,
characterised in that,
the connection means include a plurality of identically formed electrical terminal clamps (1) which are each - separately from one another - connectable with an electrical connection line (19).

6. Terminal device according to claim 5,
characterised in that,
the terminal clamps (1) are arranged next to one another, in particular parallel one to another.

7. Terminal device according to any preceding claim,
characterised by,
retaining means (5) for securing the terminal device on a further housing, in particular on a light housing.

8. The use of an electrical terminal device in accordance with any preceding claim in an electronic operating apparatus for at least one lamp, for connecting at least one connection line (19) with the electrical operating apparatus.

## Revendications

1. Dispositif de connexion électrique pour connecter au moins une ligne de connexion (19) électrique à une carte à circuit imprimé (4) électrique, comprenant
un boîtier (2, 3),
des moyens de fixation (6) pour fixer la carte à circuit imprimé (4) électrique dans le boîtier (2, 3) et
des moyens de liaison (1) pour relier électriquement la ligne de connexion (19) à la carte à circuit imprimé (4) électrique,
les moyens de liaison comprenant une borne de connexion (1) fixée dans un logement (9) adapté dans le boîtier (2, 3), qui est pliée à partir d'une bande de matériau électro-conducteur, de manière telle qu'une extrémité (10) de la bande réalise automatiquement le contact électrique avec la carte à circuit imprimé (4) électrique après sa mise en place dans le dispositif de connexion et
la borne de connexion (1) pouvant être connectée depuis l'extérieur à la ligne de connexion (19) à travers une ouverture (8) aménagée dans le boîtier (2, 3),
caractérisé
par le fait que la borne de connexion forme un contact à enfichage-serrage (12, 13, 17) pour la connexion avec la ligne de connexion (19) électrique et est tenu par ajustement fin dans le logement (9),
et par le fait que la borne de connexion (1) est pliée à partir de la bande, de manière telle que l'autre extrémité (11) de la bande forme le contact à enfichage-serrage (12, 13, 17) avec une partie intermédiaire (12) qui relie les deux extrémités (11, 10) de ladite bande.

2. Dispositif de connexion selon la revendication 1, caractérisé par le fait que la borne de connexion (1), dans la région de l'extrémité (10), prend appui sur le fond du boîtier (2, 3).

3. Dispositif de connexion selon la revendication 1 ou 2, caractérisé par le fait que l'extrémité (10) réalise de manière élastique le contact avec la carte à circuit imprimé (4) électrique.

4. Dispositif de connexion selon une des revendications précédentes, caractérisé par le fait que le boîtier (2, 3) comporte une ouverture (7) supplémentaire pour libérer la liaison entre la ligne de connexion (19) électrique et la borne de connexion (1).

5. Dispositif de connexion selon une des revendications précédentes, caractérisé par le fait que les moyens de liaison comprennent une pluralité de bornes de connexion (1) électriques identiques qui peuvent être reliées chacune séparément à une ligne de connexion (19) électrique.

6. Dispositif de connexion selon la revendication 5, caractérisé par le fait que les bornes de connexion (1) sont disposées les unes à côté des autres, en particulier parallèlement les unes aux autres.

7. Dispositif de connexion selon une des revendications précédentes, caractérisé par des moyens de fixation (5) pour fixer le dispositif de connexion à un autre boîtier, en particulier à un boîtier de lampe.

8. Utilisation d'un dispositif de connexion électrique selon une des revendications précédentes dans un appareil électronique pour au moins une lampe, pour relier au moins une ligne de connexion (19) à l'appareil électronique.
